# EUROPÄISCHE PATENTSCHRIFT

(11) **EP 0 116 545 B1**
(45) Veröffentlichungstag und Bekanntmachung des Hinweises auf die Patenterteilung: **19.02.1986**
(21) Anmeldenummer: 83900907.3
(22) Anmeldetag: 21.03.1983
(51) Int. Cl.: A63F 3/06

(54) **SCHABLONE, INSBESONDERE ZUM AUSFÜLLEN VON LOTTOSCHEINEN O. DGL.**
GRID, PARTICULARLY FOR FILLING IN LOTTO COUPONS OR THE LIKE
GRILLE, NOTAMMENT POUR LE REMPLISSAGE DE COUPONS DE LOTO OU ANALOGUE

(30) Priorität: 23.03.1982 DE 8208206 U
(43) Veröffentlichungstag der Anmeldung: 29.08.1984
(73) Patentinhaber: KONZER, Manfred, D-5522 Beilingen (DE)
(72) Erfinder: KONZER, Manfred, D-5522 Beilingen (DE)
(74) Vertreter: Schönherr, Wolfgang
(86) Internationale Anmeldenummer: DE8300051
(87) Internationale Veröffentlichungsnummer: WO8303362

## Beschreibung

Die Erfindung betrifft eine Schablone zum Ausfüllen von Lottoscheinen, Tipzetteln o.dgl., die auf einer plattenartigen Unterlage eine Abdeckung mit flächenbündiger Unterseite und mehreren im gleichmässigen Abstand nebeneinander angeordneten, kreuzweise sich schneidenden Durchbrechungslinien zum wahlweisen Heraustrennen von Teilstücken zur Bildung von rechteckförmigen Fenstern aufweist, wobei an mehreren Seiten der ein Fenster umgebenden Umgrenzung je ein in das Fenster ragender Ansatz angeordnet ist und die Ansätze mit einem innerhalb des Fensters angeordneten, aus der Abdeckung herausdrückbaren Teilstück verbunden sind.

Es gibt zahlreiche Leute, die regelmässig sich am Lottospiel, Fussballtoto o.dgl. beteiligen und die über längere Zeiträume den Wettzettel in gleicher Weise durch Ankreuzen bestimmter Kästchen ausfüllen wollen. Wie jedoch die Erfahrung gezeigt hat, kommt es immer wieder vor, dass durch Unachtsamkeit oder ähnliche Nachlässigkeit der Tipzettel anders ausgefüllt wird, als es an sich beabsichtigt war.

Bei einer bekannten Vorrichtung zum Ausfüllen von Lottoscheinen (FR-A-2408367) ist auf einen festen Kunststoffkasten eine hautartige Abdekkung auflegbar, die aus Papier, Kunststoffolie oder ähnlichem Material besteht. Diese folienartige Abdeckung weist mehrere, in gleichmässigem Abstand nebeneinander und übereinander angeordnete, kreuzweise sich schneidende Durchbrechungslinien auf, um wahlweise Teilstücke zur Bildung von rechteckförmigen Fenstern heraustrennen zu können. Die heraustrennbaren Teilstücke sind an allen vier einander gegenüberliegenden Seiten der ein Fenster umgebenden Umgrenzung durch je einen in das Fenster ragenden Ansatz gehalten.

Die bekannte Vorrichtung hat den Nachteil, dass sie bei Verwendung von folienartigem Material als Abdeckung nur von geringer Lebensdauer ist und daher nur für einige wenige Male wieder verwendet werden kann.

Aufgabe der Erfindung ist es daher, eine dauerhafte und vielfach wieder verwendbare Schablone zum Ausfüllen von Lottoscheinen o.dgl. zu schaffen, die billig herstellbar ist und bei der an gewünschter Stelle ohne zusätzliches Werkzeug Fenster zum Ankreuzen der untergelegten Lottoscheine herausbrechbar sind.

Zur Lösung dieser Aufgabe weist die Schablone nach der Erfindung die Kombination folgender Merkmale auf:
a. die Abdeckung ist plattenartig ausgebildet,
b. jedes Fenster ist von erhabenen Rippen umgeben, die einen von der ebenen Unterseite der plattenartigen Abdeckung nach oben sich verjüngenden Querschnitt aufweisen,
c. innerhalb jedes Fensters ist ein Plättchen von geringerer Dicke als die der das Fenster umgebenden Rippen angeordnet,
d. nur an zwei einander gegenüberliegenden Rippen ist ein in das Fenster ragender Ansatz vorgesehen, der mit dem zugeordneten, aus der plattenartigen Abdeckung durch Drehen aus der Abdeckungsebene herausbrechbaren Plättchen verbunden ist.

Nach einer vorteilhaften Ausführungsform ist die als Abdeckung ausgebildete Deckplatte an einer Unterlage in Plattenebene schwenkbar angeordnet.

Vorzugsweise ist die Deckplatte zwischen zwei einander gegenüberliegenden, seitlichen Anschlagsflanschen der Unterlage einlegbar oder einschiebbar.

Die Erfindung ist in den Zeichnungen beispielhaft dargestellt. Es zeigen:
Fig. 1 die Schablone in perspektivischer Ansicht mit abgehobener Deckplatte,
Fig. 2 die Deckplatte in Draufsicht mit einzeln herausgebrochenen Rechteckfeldem,
Fig. 3 einen Deckplattenabschnitt in vergrössertem Massstab,
Fig. 4 ein Schnitt nach IV-IV der Fig. 3,
Fig. 5 die Schablone in Draufsicht mit einschiebbarer Deckplatte,
Fig. 6 die Schablone in Draufsicht mit teilweise ausgeschwenkter Deckplatte.

Die Schablone nach Fig. 1 besteht aus einer rechteckigen, plattenartigen Unterlage 1, die an zwei benachbarten Seiten ihres Randes einen die Plattenebene nach oben überragenden Anschlagsflansch 2, 3 aufweist. Dieser Anschlagsflansch 2, 3 kann durchgehend sein oder auch kleinere oder grössere Unterbrechungen haben.

Auf die Unterlage 1 ist ein vorgedruckter Lottoschein 4 üblicher Art auflegbar. Dabei dient der Anschlagsflansch 2, 3 der Unterlage 1 dazu, sicherzustellen, dass der auszufüllende Lottoschein ordnungsgemäss aufgelegt wird, wobei er mit zwei seiner Ränder an den zugeordneten Flanschinnenseiten anliegen soll.

Die Schablone weist ferner eine plattenartige Abdeckung in Form einer Deckplatte 5 mit mehreren in gleichmässigem Abstand parallel zueinander angeordneten sowie kreuzweise hierzu verlaufenden, ebenfalls im Abstand und parallel zueinander angeordneten Durchbrechungslinien 6 auf. Die Durchbrechungslinien 6 umschliessen mehrere in gleichmässigem Abstand neben- und übereinander angeordnete, rechteckförmige Fenster 7, die durch sie allseitig umgebende Rippen 8 voneinander getrennt sind.

Wie besonders Fig. 3 erkennen lässt, sind an zwei einander gegenüberliegenden Seiten, nämlich oben und unten, der ein Fenster 7 umgebenden Rippen 8 je ein Ansatz 9 und 10 angeordnet. Diese Ansätze 9 und 10 sind mit einem innerhalb des Rechtecks angeordneten, aus der Schablone herausdrückbaren Plättchen 11 verbunden.

Nach Fig. 4 weist das Plättchen 11 eine geringere Dicke als die sie umgebenden Rippen 8 auf. Die Unterseite der Schablone ist flächenbündig, da die Unterseite der Plättchen bündig mit der Unterseite der Rippen abschliesst.

Die die Fenster 7 umgebenden Rippen 8 weisen einen von der ebenen Unterseite der Deckplatte 5 sich nach oben verjüngenden Querschnitt auf, wodurch sich die Deckplatte bei der Herstellung besser entformen lässt.

Die Deckplatte besteht vorteilhaft aus eigenstabilem, durchsichtigem Kunststoff, Plexiglas o.dgl., wobei die in den Fenstern 7 angeordneten Plättchen 11 eine Beschriftung durch Ziffern, wie in Fig. 2 ersichtlich, aufweisen können.

Zum Ausfüllen eines Lottoscheines 4 wird dieser auf die Unterlage 1 gelegt, wobei er mit zwei seiner Seiten an dem Anlageflansch der Unterlage anliegt. Dann wird die Deckplatte 5 ebenfalls am Anschlagsflansch 2, 3 der Unterlage anschlagend auf den Lottoschein 4 aufgelegt, nachdem vorher die Plättchen durch Drehen um eine aus der Verbindungslinie der beiden einander gegenüberliegenden Haftstellen gebildete Drehachse mit Hilfe eines Kugelschreibers o.dgl. durch einseitiges Drükken auf das Plättchen soweit gedreht wird, bis es aus der Plattenebene herausragt, um anschliessend von den das Plättchen haltenden Ansätzen abgebrochen zu werden. Nachdem die entsprechenden Plättchen herausgebrochen sind, kann der Benutzer durch die nun freien Fenster sein Kreuz auf dem darunter liegenden Lottoschein anbringen.

Will der Spieler mehrere Lottoscheine mit unterschiedlicher Anordnung der anzukreuzenden Felder vornehmen, so wechselt er die Deckplatte entsprechend aus, wobei er jeweils die Deckplatte wählt, die seinen Vorstellungen zum Ankreuzen entspricht.

Nach Fig. 5 weist die Unterlage 1 an zwei gegenüberliegenden Seiten je einen Anschlagsflansch 14 und 15 auf, zwischen dem die Deckplatte 5 einlegbar oder einschiebbar ist.

Wie Fig. 6 erkennen lässt, kann die Deckplatte 5 in Plattenebene schwenkbar an der Unterlage 1 angeordnet sein, wozu die Unterlage einen Zapfen 12 aufweist und die Deckplatte ein entsprechendes Loch 13 hat.

## Patentansprüche

1. Schablone zum Ausfüllen von Lottoscheinen, Tipzetteln o.dgl., die auf einer plattenartigen Unterlage (1) eine Abdeckung (5) mit flächenbündiger Unterseite und mehreren im gleichmässigen Abstand nebeneinander angeordneten, kreuzweise sich schneidenden Durchbrechungslinien (6) zum wahlweisen Heraustrennen von Teilstücken (11) zur Bildung von rechteckförmigen Fenstern (7) aufweist, wobei an mehreren Seiten der ein Fenster umgebenden Umgrenzung je ein in das Fenster ragender Ansatz (9,10) angeordnet ist und die Ansätze mit einem innerhalb des Fensters angeordneten, aus der Abdeckung herausdrückbaren Teilstück verbunden sind, dadurch gekennzeichnet, dass die Abdeckung (5) plattenartig ausgebildet ist, dass jedes Fenster (7) von erhabenden Rippen (8) umgeben ist, die einen von der ebenen Unterseite der plattenartigen Abdeckung nach oben sich verjüngenden Querschnitt aufweisen, dass innerhalb jedes Fenster ein Plättchen (11) von geringerer Dicke als die das Fenster umgebenden Rippen angeordnet ist und dass nur an zwei einander gegenüberliegenden Rippen ein in das Fenster ragender Ansatz (9, 10) vorgesehen ist, der mit dem zugeordneten, aus der plattenartigen Abdeckung durch Drehen aus der Abdekkungsebene herausbrechbaren Plättchen verbunden ist.

2. Schablone nach Anspruch 1, dadurch gekennzeichnet, dass die Deckplatte (5) an einer Unterlage (1) in Plattenebene schwenkbar angeordnet ist.

3. Schablone nach Anspruch 1, dadurch gekennzeichnet, dass die Deckplatte (5) zwischen zwei einander gegenüberliegenden, seitlichen Anschlagsflanschen (14,15) einer Unterlage (1 ) einlegbar oder einschiebbar ist.

## Claims

1. Grid for filling in lotto coupons, tip slips or the like, which has, on a plate-like substrate (1), a cover (5) with a surface-flush underside and several perforation lines (6), arranged side-by- side at a uniform spacing and mutually intersecting crosswise, for the selective detaching of portions (11) for the formation of rectangular windows (7), in which respect arranged on several sides of the boundary surrounding a window is one adjoint- piece (9,10) each which projects into the window and the adjoint-pieces are connected to a portion which is arranged inside the window and which can be pressed out of the cover, characterised in that the cover (5) is plate-like in design, in that each window (7) is surrounded by raised ribs (8) which have a cross-section which narrows upwardly from the flat underside of the plate-like cover, in that arranged inside each window is a platelet (11) of lesser thickness than the ribs surrounding the window and in that only on two mutually opposite ribs there is provided an adjoint- piece (9, 10) which projects into the window and which is connected to the associated platelet which can be broken out of the plate-like cover by rotation out of the plane of the cover.

2. Grid according to claim 1, characterised in that the cover plate (5) is arranged on a substrate (1) so as to be swingable in the plane of the plate.

3. Grid according to claim 1, characterised in that the cover plate (5) can be inserted or slid between two mutually opposite lateral stop flanges (14, 15) of a substrate (1).

## Revendications

1. Gabarit pour remplir des grilles de loto, des bulletins ou tickets de paris, ou pièces similaires, lequel comprend, sur un support (1 ) en forme de plaque, un élément de recouvrement (5) ayant une face inférieure plane de contact ainsi que plusieurs lignes parallèles et rapprochées d'amorce de rupture (6) qui se croisent ou s'intersectent perpendiculairement et qui permettent de détacher à volonté des fragments (11) pour former des fenêtres rectangulaires ou carrées correspondantes (7), de telle sorte que, sur plusieurs côtés de l'encadrement d'une fenêtre, il existe un tenon (9, 10) qui fait saillie à l'intérieur de la fenêtre, ces tenons étant reliés à une plaquette que l'on peut poinçonner pour l'expulser hors de la plaque de recouvrement, ce gabarit étant caractérisé par le fait que la plaque de recouvrement (5) est plane, que chaque fenêtre (7) est encadrée par des nervures en relief (8) qui présentent une section transversale décroissante entre la face inférieure de la plaque de recouvrement et le sommet de la nervure, qu'à l'intérieur de chaque fenêtre il est prévu une plaquette (11) dont l'épaisseur est inférieure à celle des nervures qui encadrent la fenêtre et que seulement deux tenons (9, 10) disposés à l'opposé l'un de l'autre et qui font saillie à l'intérieur de la fenêtre sont prévus, ces tenons étant reliés à la plaquette correspondante qui peut être détachée de la plaque de recouvrement en faisant simplement pivoter ladite plaquette par rapport au plan de la plaque de recouvrement.

2. Gabarit selon la revendication 1, caractérisé par le fait que la plaque de recouvrement (5) peut pivoter dans son propre plan par rapport au support (1).

3. Gabarit selon la revendication 1, caractérisé par le fait que la plaque de recouvrement (5) peut être placée ou glissée entre deux rebords de butée latéraux (14,15), opposés entre eux, du support (1).
